# EUROPÄISCHE PATENTSCHRIFT

(11) **EP 0 668 416 B1**
(45) Veröffentlichungstag und Bekanntmachung des Hinweises auf die Patenterteilung: **14.05.1997**
(21) Anmeldenummer: 95101326.7
(22) Anmeldetag: 01.02.1995
(51) Int. Cl.: E04G 1/34

(54) **Höhenverstellbarer Gerüsttisch**
Height adjustable trestle
Tréteau réglable en hauteur

(30) Priorität: 22.02.1994 DE 4405618
(43) Veröffentlichungstag der Anmeldung: 23.08.1995
(73) Patentinhaber: Müller & Baum GmbH & Co. KG, D-59846 Sundern (DE)
(72) Erfinder: Müller, Wilhelm, D-59846 Sundern (DE); Baum, Siegmar, D-59846 Sundern (DE)
(74) Vertreter: Fritz, Edmund Lothar, Dipl.-Chem.

(56) Entgegenhaltungen:
- DE-A- 2 019 044
- FR-A- 2 686 110
- NL-A- 300 143
- US-A- 2 062 473
- US-A- 3 128 842

## Beschreibung

Die vorliegende Erfindung betrifft einen höhenverstellbaren Gerüsttisch mit rechteckigem Grundriß umfassend ein feststehendes Unterteil mit vier vertikalen Pfosten und ein gegenüber dem Unterteil in der Höhe verstellbares Oberteil mit Längsträgern, Querträgern und einer begehbaren horizontalen Plattform.

Aufgabe der vorliegenden Erfindung ist es, einen Gerüsttisch für Baustellengerüste zu schaffen, der eine Einheit darstellt, die als Ganzes auf der Baustelle per Kran von einem Einsatzort zum anderen Einsatzort transportiert werden kann, die aber andererseits im Falle des Nichtgebrauchs mit wenigen Handgriffen in eine kompakte Lage zusammengeklappt und platzsparend transportiert werden kann.

Bei den bisher verwendeten Arbeitsgerüsten für Baustellen war es üblich, daß das Gerüst zunächst mit relativ hohem Aufwand demontiert und in seine Einzelteile zerlegt wurde, um dann an einem anderen Ort gegebenenfalls auf der gleichen Baustelle wieder aufgebaut zu werden. Hier schafft der erfindungsgemäße Gerüsttisch Abhilfe, da es sich um eine Gerüst-Baueinheit mit Querseitenteilen, Längsseitenteilen und einer in der Höhe verstellbaren begehbaren Arbeitsplattform handelt, die in sich stabil ist. Die zur Stabilisierung des Unterteils des Gerüsttischs dienenden leiterartigen Längsseitenteile können, wenn der Gerüsttisch für den Transport verladen werden soll, abgenommen werden. Die Querseitenteile des Unterteils des Gerüsttischs mit den vertikalen Eckpfosten können dann um eine horizontale Achse in eine Lage geschwenkt werden, in der sie parallel zur Plattform des Gerüsttischs liegen. Die leiterartigen Längsseitenteile können dann vorzugsweise übereinanderliegend und parallel zur Gerüstplattform mit Befestigungselementen am Unterteil des Gerüsttischs befestigt werden, so daß der Gerüsttisch dann kompakt und flach ist und platzsparend transportiert werden kann. Für die lösbare Befestigung am Unterteil des Gerüsttischs können die leiterartigen Längsseitenteile zum Beispiel an den Enden ihrer Längsstreben Laschen mit Ösen aufweisen, so daß eine Befestigung mit Hilfe von Steckbolzen oder dergleichen am Unterteil des Gerüsttischs möglich ist.

Für die Höhenverstellung des Oberteils des Gerüsttischs werden vorzugsweise mittels einer Kurbel antreibbare Zahnräder verwendet, die in Lochreihen an den vertikalen Tragstützen des Oberteils des Gerüsttischs eingreifen, ähnlich wie bei einem Kurbelgerüstbock.

Das Oberteil kann auch über Gewindespindeln, die mittels einer Kurbel antreibbar sind, höhenverstellbar sein, oder aber es können Lochraster vorgesehen sein und das Oberteil von Hand verstellbar und in verschiedenen Höhenpositionen über Bolzen fixierbar sein. Dabei bedient man sich eines Krans, um das Oberteil anzuheben, während das Unterteil auf dem Boden bleibt.

Die einschwenkbaren Eckpfosten mit den Querseitenteilen des Unterteils des Gerüsttischs sind vorzugsweise an Gelenklaschen schwenkbar angelenkt, die sich an der Unterseite von Querträgern des Gerüsttischs befinden.

Im folgenden wird die vorliegende Erfindung anhand eines Ausführungsbeispiels unter Bezugnahme auf die beiliegenden Zeichnungen näher beschrieben. Dabei zeigen
- Fig. 1: eine Seitenansicht eines erfindungsgemäßen Gerüsttischs;
- Fig. 2: eine stirnseitige Ansicht des Gerüsttischs in Richtung des Pfeils II von Figur 1 gesehen;
- Fig. 3: eine vergrößerte Detailansicht des Gerüsttischs im Eckbereich von unter her gesehen;
- Fig. 4: eine Schnittansicht entlang der Schnittlinien IV-IV von Figur 3.

Zunächst wird auf die Figuren 1 und 2 Bezug genommen. Der erfindungsgemäße Gerüsttisch 10 hat einen im Prinzip rechteckigen Grundriß und besteht aus einem auf dem Untergrund stehenden Unterteil 11 mit vier vertikalen Pfosten 12 in den Eckbereichen. An den Pfosten 12 eingehängt sind an beiden Längsseiten des Gerüsttischs 10 jeweils ein etwa leiterartiges Längsseitenteil 13, das wie man aus Figur 2 sieht nach Lösen einer Verriegelung vom Unterteil 11 des Gerüsttischs abnehmbar ist. Die Längsseitenteile 13 weisen dazu jeweils an den beiden Enden ihrer oberen Streben 14 und ihrer unteren Streben 15 Laschen 16 auf. In diesen Laschen befinden sich Ösen 17, die in Bolzen, Haken 18 oder dergleichen im Bereich der Eckpfosten 12 einhängbar sind. Die leiterartigen Längsseitenteile 13 haben zwischen den oberen Streben 14 und den unteren Streben 15 verlaufende Querstreben 19 und diagonale Streben 20 zur Aussteifung.

Anstelle von leiterartigen Längsseitenteilen können auch solche verwendet werden, die zum Beispiel einfach aus einem Kreuz aus zwei verbundenen diagonal verlaufenden Streben bestehen.

Wie dies in Figur 1 gezeigt ist, kann man das als Gerüst dienende Oberteil 21 gegenüber dem feststehenden Unterteil 11 des Gerüsttischs 10 in der Höhe verstellen. Die unterste Position des Oberteils 21 des Gerüsttisches ist in Figur 1 in ausgezogenen Linien dargestellt, eine nach oben gefahrene Position des Oberteils 21 ist in gestrichelten Linien dargestellt. Die Höhenverstellung des Oberteils 21 erfolgt über eine am Unterteil 11 des Gerüsttischs an einer Welle angebrachte Kurbel 22, mittels derer ein auf der Welle 23 angebrachtes sternförmiges Zahnrad 24 angetrieben wird, dessen Zähne in beabstandete Löcher einer Lochreihe an den vertikalen Tragstützen 25 des Oberteils 21 eingreifen. Das Oberteil 21 des Gerüsttisches besteht aus mit den vertikalen Tragstützen 25 verbundenen Längsträgern 26 sowie mehreren zu diesen quer verlaufenden Querträgern 27, die eine Ebene aufspannen, auf die eine Gerüstbelagtafel 28 auflegbar ist. Dies ist aus Figur 2 erkennbar, die das Oberteil 21 des Gerüsttischs ebenfalls in mehreren Höhenpositionen (gestrichelt) zeigt. Figur 2 zeigt ebenfalls, daß die Längsseitenteile 13 vom Unterteil 11 des Gerüsttischs seitlich abnehmbar sind. Dieses Abnehmen erfolgt bei der Demontage des Gerüsttischs für den Transport.

Nach dem Abnehmen der Längsseitenteile 13 können die Querseitenteile 29 durch einwärts schwenken um eine horizontale Gelenkachse 30 in Pfeilrichtung gemäß Figur 1 eingeklappt werden in eine Position, in der sie parallel zu den Längsträgern 26 des Gerüstoberteils liegen. Der Gerüsttisch 10 nimmt dann die raumsparende Lage ein, die in den Figuren 3 und 4 dargestellt ist.

Wie man aus Figur 4 erkennt, liegen die Querseitenteile 29 mit den Eckpfosten 12 parallel zum Oberteil 21 des Gerüsttischs. Die beiden vorher abgenommenen Längsseitenteile 13 des Unterteils 11 des Gerüsttischs werden nun übereinander parallel zu den eingeschwenkten Querseitenteilen 29 gelegt und durch Bolzen 31 oder andere geeignete derartige Befestigungselemente in dieser Lage mit dem Unterteil 11 des Gerüsttischs verbunden. Im zusammengeklappten Zustand gemäß den Figuren 3 und 4 ist somit der Gerüsttisch sehr platzsparend und kompakt, was für den Transport günstig ist. Der Gerüsttisch ist dabei aber so konzipiert, daß er auf der Baustelle ohne demontiert zu werden im zusammengebauten Zustand gemäß den Figuren 1 und 2 mittels eines Krans vom einen Einsatzort zum anderen transportiert werden kann. Zum Beispiel an den Querträgern 27 können Kranösen 32 angebracht sein, so daß man den Gerüsttisch als Ganzes mit einem Kran anheben und transportieren kann.

## Patentansprüche

1. Höhenverstellbarer Gerüsttisch mit rechteckigem Grundriß umfassend ein feststehendes Unterteil (11) mit vier vertikalen Pfosten (12) und ein gegenüber dem Unterteil in der Höhe verstellbares Oberteil (21) mit Längsträgern, Querträgern und einer begehbaren horizontalen Plattform, dadurch gekennzeichnet, daß zur Stabilisierung des Unterteils (11) des Gerüsttischs (10) leiterartige Längsseitenteile (13) vorgesehen sind, die vom Unterteil (11) abnehmbar sind und daß die Querseitenteile des Unterteils mit den vertikalen Eckpfosten (12) um eine horizontale Achse (30) in eine Lage schwenkbar sind, in der sie parallel zur Plattform (28) des Gerüsttischs liegen.

2. Höhenverstellbarer Gerüsttisch nach Anspruch 1, dadurch gekennzeichnet, daß die leiterartigen Längsseitenteile (13) zum einen in vertikaler Lage mit Hilfe von Verriegelungseinrichtungen (17, 18) im Bereich der Eckpfosten (12) des Unterteils (11) lösbar befestigbar sind und daß zum anderen die Längsseitenteile (13) bei eingeklappten Querseitenteilen (29) übereinanderliegend und parallel zur Gerüstplattform (28) liegend über Befestigungselemente (31) am Unterteil (11) des Gerüsttischs lösbar befestigbar sind.

3. Höhenverstellbarer Gerüsttisch 1 oder 2, dadurch gekennzeichnet, daß die leiterartigen Längsseitenteile (13) jeweils zwei Längsstreben (14, 15) und zwischen diesen verlaufende Querstreben (19) aufweisen.

4. Höhenverstellbarer Gerüsttisch nach einem der Ansprüche 1 bis 3, dadurch gekennzeichnet, daß die leiterartigen Längsseitenteile (13) jeweils an den Enden ihrer Längsstreben (14, 15) Laschen (16) mit Ösen (17) für die lösbare Befestigung am Unterteil (11) des Gerüsttischs aufweisen.

5. Höhenverstellbarer Gerüsttisch nach einem der Ansprüche 1 bis 4, dadurch gekennzeichnet, daß die Höhenverstellung des Oberteils (21) des Gerüsttischs über mittels einer Kurbel (22) antreibbare Zahnräder (24) erfolgt, die in Lochreihen an den vertikalen Tragstützen (25) des Oberteils (21) des Gerüsttischs eingreifen.

6. Höhenverstellbarer Gerüsttisch nach einem der Ansprüche 1 bis 5, dadurch gekennzeichnet, daß die oberen Enden der Eckpfosten (12) jeweils an Gelenklaschen, die sich an der Unterseite von Querträgern (27) des Gerüsttischs befinden, schwenkbar angelenkt sind.

7. Höhenverstellbarer Gerüsttisch nach einem der Ansprüche 1 bis 6, dadurch gekennzeichnet, daß die leiterartigen Längsseitenteile (13) über Steckbolzen (31) oder dergleichen für den Transportzustand bei eingeschwenkten Querseitenteilen (29) unterhalb von diesen am Gerüsttisch befestigt werden.

8. Höhenverstellbarer Gerüsttisch nach einem der Ansprüche 1 bis 7, dadurch gekennzeichnet, daß das Oberteil (21) über Gewindespindeln, die mittels einer Kurbel antreibbar sind, höhenverstellbar ist oder aber Lochraster vorgesehen sind und das Oberteil von Hand verstellbar und in verschiedene Höhenpositionen über Bolzen fixierbar ist.

## Claims

1. Height adjustable trestle with rectangular ground plan comprising a stationary lower part (11) with four vertical posts (12) and an upper part (21) with longitudinal girders, transversal girders and a walkable horizontal platform, said upper part being adjustable in height relative to the lower part, characterised in that for stabilizing the lower part of the trestle (10) there are provided ladder-like longitudinal side parts (13) which are detachable from the lower part (11) and that the transverse lateral parts of the lower part are tiltable with the vertical corner posts (12) about a horizontal axis (30) in such a position in which they are parallel to the platform (28) of the trestle.

2. Height adjustable trestle as claimed in claim 1, characterised in that the ladder-like longitudinal side parts (13) are, on the one hand, arrestable in a vertical position by means of locking devices (17, 18) in the region of the corner posts (12) of the lower part (11) so as to be detachable and that, on the other hand, the longitudinal side parts (13) with folded transversal side parts (29) are arrestable in a detachable manner at the lower part (11) of the trestle so as to lie one above the other and parallel to the platform (28) of the trestle by means of fastening elements (31) in a detachable manner.

3. Height adjustable trestle as claimed in claim 1 or 2, characterised in that the ladder-like longitudinal side parts (13) each comprise two longitudinal struts (14, 15) and transversal struts (19) extending between these latter.

4. Height adjustable trestle as claimed in any one of claims 1 to 3, characterised in that the ladder-like longitudinal side parts (13) each comprise at the ends of their longitudinal struts (14, 15) fishplates (16) with eyelets (17) for the detachable connection to the lower part (11) of the trestle.

5. Height adjustable trestle as claimed in any one of claims 1 to 4, characterised in that the height adjustment of the upper part (21) of the trestle is effected by means of gear wheels (24) drivable by means of a crank handle (22) and engaging in series of holes at the vertical supporting posts (25) of the upper part (21) of the trestle.

6. Height adjustable trestle as claimed in any one of claims 1 to 5, characterised in that the upper ends of the corner posts (12) are each hingeably mounted at hinge plates arranged at the lower side of transversal girders (27) of the trestle.

7. Height adjustable trestle as claimed in any one of claims 1 to 6, characterised in that the ladder-like longitudinal side parts (13) are fastened by means of cotter pins (31) or the like for the transport position with folded transversal side parts (29) below these latter at the trestle.

8. Height adjustable trestle as claimed in any one of claims 1 to 7, characterised in that the upper part (21) is height adjustable by means of threaded spindles which are drivable by means of a crank handle, or hole gratings are provided and the upper part is manually adjustable and arrestable in different positions of height by means of bolts.

## Revendications

1. Tréteau réglable en hauteur à tracé rectangulaire comprenant un bâti fixe (11) avec quatre montants verticaux (12) et une superstructure (21) réglable en hauteur par rapport au bâti, superstructure comprenant des poutres longitudinales, des poutres transversales et une plate-forme horizontale accessible aux utilisateurs, caractérisé en ce qu'aux fins de la stabilisation du bâti (11) du tréteau (10) il est prévu des éléments latéraux longitudinaux (13) en forme d'échelle, qui peuvent être déposés du bâti (11) et en ce que les éléments latéraux transversaux du bâti avec les montants d'angle verticaux (12) peuvent autour d'un axe horizontal (30) être pivotés dans une position dans laquelle ils sont orientés parallèlement à la plate-forme (28) du tréteau.

2. Tréteau réglable en hauteur suivant la revendication 1, caractérisé en ce que d'une part les éléments latéraux longitudinaux en forme d'échelle (13) peuvent être fixés de manière amovible, en position verticale, à l'aide de dispositifs de verrouillage (17, 18), dans la région des montants d'angle (12) du bâti (11) et en ce que d'autre part, lorsque les éléments latéraux transversaux (29) sont rabattus, les éléments latéraux longitudinaux peuvent, en position superposée et parallèle à la plate-forme (28) du tréteau, être à l'aide d'éléments de fixation (31) fixés de manière amovible au bâti (11) du tréteau.

3. Tréteau réglable en hauteur suivant la revendication 1 ou 2, caractérisé en ce que les éléments latéraux longitudinaux en forme d'échelle (13) présentent chacun deux entretoises longitudinales (14, 15) et deux entretoises transversales (19) disposées entre ces entretoises longitudinales.

4. Tréteau réglable en hauteur suivant l'une quelconque des revendications de 1 à 3, caractérisé en ce qu'aux extrémités de leurs entretoises longitudinales (14, 15), les éléments latéraux longitudinaux en forme d'échelle présentent des pattes (16) avec des oeillets (17) pour la fixation amovible au bâti (11) du tréteau.

5. Tréteau réglable en hauteur suivant l'une quelconque des revendications de 1 à 4, caractérisé en ce que le réglage en hauteur de la superstructure (21) du tréteau a lieu à l'aide de roues dentées (24) entraînées au moyen d'une manivelle (22), roues dentées qui s'engagent dans des séries de trous dans les supports verticaux (25) de la superstructure (21) du tréteau.

6. Tréteau réglable en hauteur suivant l'une quelconque des revendications de 1 à 5, caractérisé en ce que les extrémités supérieures des montants d'angle (12) sont chacune articulées à pivotement sur des pattes d'articulation qui sont situées à la face inférieure de poutres transversales du tréteau.

7. Tréteau réglable en hauteur suivant l'une quelconque des revendications de 1 à 6, caractérisé en ce que dans la position de transport, les éléments latéraux longitudinaux (13) en forme d'échelle sont, à l'aide de boulons d'enfichage (31) ou similaires, fixés au tréteau au-dessous des éléments latéraux transversaux (29) qui au préalable avaient été rabattus vers l'intérieur.

8. Tréteau réglable en hauteur suivant l'une quelconque des revendications de 1 à 7, caractérisé en ce que la superstructure (21) est réglable en hauteur par l'intermédiaire d'arbres filetés entraînés à la main, ou en ce que des grilles à perforations sont prévues, la superstructure pouvant être réglée en hauteur à la main et pouvant être fixée dans plusieurs positions en hauteur à l'aide de chevilles.
